# EUROPÄISCHE PATENTSCHRIFT

(11) **EP 2 775 789 B1**
(45) Veröffentlichungstag und Bekanntmachung des Hinweises auf die Patenterteilung: **12.06.2019**
(21) Anmeldenummer: 14401013.9
(22) Anmeldetag: 03.02.2014
(51) Int. Cl.: H05B 6/12

(54) **Kocheinrichtung und Verfahren zur Montage**
Cooking system and method for mounting
Dispositif de cuisson et procédé de montage

(30) Priorität: 04.03.2013 DE 102013102115
(43) Veröffentlichungstag der Anmeldung: 10.09.2014
(73) Patentinhaber: Miele & Cie. KG, 33332 Gütersloh (DE)
(72) Erfinder: Backherms, Volker, 49078 Osnabrück (DE); Beier, Dominic, 33332 Gütersloh (DE); Karagözoglu, Hermann, 65205 Wiesbaden (DE); Michl, Bastian, 34466 Wolfhagen (DE); Naumann, Stefan, 63303 Dreieich (DE)

(56) Entgegenhaltungen:
- EP-A1- 1 562 405
- EP-A1- 2 405 712
- EP-A1- 2 410 815
- JP-A- 2004 164 883
- JP-A- 2009 301 878
- JP-A- 2010 170 697
- US-A1- 2005 242 088
- US-A1- 2006 081 607
- US-A1- 2009 314 771

## Beschreibung

Die vorliegende Erfindung betrifft eine Kocheinrichtung und ein Verfahren zur Montage einer solchen. Die Kocheinrichtung dient insbesondere zur Zubereitung von Speisen. Die Kocheinrichtung umfasst wenigstens ein Kochfeld mit wenigstens einer Kochstelle und wenigstens eine zur Beheizung wenigstens eines Kochbereiches vorgesehene Heizeinrichtung.

Bei Kocheinrichtungen werden zunehmend Automatikfunktionen gewünscht. Voraussetzung für einen Automatikbetrieb einer Kocheinrichtung ist mitunter eine genaue Erfassung verschiedener Parameter, welche für den Garvorgang charakteristisch sind, wie z. B. die Temperatur des Kochgeschirrs oder Gargutbehälters. In Abhängigkeit der erfassten Parameter wird bei einer Automatikfunktion einer Kocheinrichtung z. B. die Heizquelle automatisch gesteuert, um z. B. eine Überhitzung des Gargutes zu vermeiden. Die Reproduzierbarkeit und die Genauigkeit der erfassten Parameter ist deshalb wichtig für die Funktionalität der Automatikfunktion und somit ein wichtiges Qualitätsmerkmal einer modernen Kocheinrichtung mit Automatikfunktionen.

Eine Möglichkeit zur Temperaturermittlung bei Gar- und Kochvorgängen ist beispielsweise ein im Gargutbehälter integrierter Temperatursensor. Allerdings muss der Benutzer dazu spezielle Gargutbehälter benutzen und könnte sein bisheriges Kochgeschirr nicht mehr einsetzen. Ebenfalls nachteilig ist auch ein Temperatursensor, welcher mit dem Gargut in das Kochgeschirr gegeben wird, da der Sensor später aus den Speisen "herausgefischt" werden muss und nicht aus Versehen mitgegessen werden sollte.

Im Stand der Technik sind daher Vorrichtungen bekannt geworden, welche die Temperatur eines Kochtopfs berührungslos ermitteln. In der DE 10 2007 013 839 A1 ist beispielsweise ein Kochfeldsensor beschrieben, welcher die Temperatur an der Außenseite eines auf einer Kochfeldplatte stehenden Kochtopfs berührungslos ermittelt. Nachteilig an dem Kochfeldsensor der DE 10 2007 013 839 A ist jedoch, dass der Kochfeldsensor oberhalb des Kochfeldes angeordnet ist. Dadurch dürfen bei der Erfassung der Temperaturen andere Gegenstände oder auch andere Töpfe nicht im Weg stehen. Zudem kann der Kochfeldsensor beim Kochbetrieb auch als Hindernis empfunden werden, da er die Bewegungsfreiheit des Benutzers einschränkt.

Mit der DE 10 2004 002 058 B3 und der WO 2008/148 529 A1 sind daher Kochfelder und Verfahren bekannt geworden, bei denen Temperaturen an der Unterseite des Gargutbehälters berührungslos ermittelt werden. Die WO 2008/148 529 A1 sieht dazu einen Wärmesensor unterhalb der Kochfeldplatte vor, welcher Wärmestrahlung erfasst und daraus eine Temperatur ermittelt. Das hat den Vorteil, dass der Wärmesensor die Bewegungsfreiheit des Benutzers nicht einschränkt. Ein weiterer Vorteil ist, dass der Wärmesensor nicht unbeabsichtigt durch einen auf dem Kochfeld platzierten Gegenstand verdeckt werden kann.

Weiterhin sind aus den Druckschriften JP 2009 301 878 A, JP 2004 164 883 A und EP 1 562 405 A1 Kochfelder bekannt, bei denen eine Sensoreinheit zur berührungslosen Erfassung der von der Unterseite eines Gargutbehälters ausgehenden Wärmestrahlung unterhalb der Kochfeldplatte angeordnet ist.

Eine derartige Anordnung unterhalb der Kochfeldplatte ist jedoch in der Regel kostenintensiv und aufwendig herzustellen und zu montieren, da keine unerwünschte Störstrahlung auf den Wärmesensor treffen soll, was angesichts der üblicherweise in der Umgebung liegenden Heizquellen nicht unproblematisch ist. Aus dem Stand der Technik sind die Druckschriften EP 2 405 712 B1 und EP 2 410 815 A1 bekannt, welche jeweils eine Kocheinrichtung mit einem Sensor zeigen, wobei jeder der Kocheinrichtungen eine Abschirmeinrichtung für magnetische Felder aufweist. Mittels der Abschirmeinrichtung soll der Sensor vor dem Einfluss eines Magnetfeldes, insbesondere vor einem Magnetfeld einer induktiven Heizeinrichtung, geschützt werden.

Dabei muss berücksichtigt werden, dass unterhalb des Kochfeldes häufig nur wenig Raum zur Verfügung steht.

Es ist daher die Aufgabe der vorliegenden Erfindung, eine Kocheinrichtung mit einer Sensoreinrichtung zur Verfügung zu stellen, welche eine reproduzierbare Erfassung einer physikalischen Größe ermöglicht und insbesondere eine kompakte bzw. fertigungsfreundliche Bauweise aufweist.

Diese Aufgabe wird durch eine Kocheinrichtung mit den Merkmalen des Anspruchs 1 und durch ein Verfahren mit den Merkmalen des Anspruchs 13 gelöst. Bevorzugte Weiterbildungen sind Gegenstand der Unteransprüche. Weitere Vorteile und Merkmale ergeben sich aus der allgemeinen Beschreibung und aus der Beschreibung der Ausführungsbeispiele.

Die erfindungsgemäße Kocheinrichtung umfasst wenigstens ein Kochfeld mit wenigstens einer Kochstelle und wenigstens eine zur Beheizung wenigstens eines Kochbereiches vorgesehene Heizeinrichtung. Wenigstens eine Sensoreinrichtung ist zur Erfassung wenigstens einer einen Zustand des Kochbereichs charakterisierenden physikalischen Größe vorgesehen. Die Sensoreinrichtung weist wenigstens eine Sensoreinheit und wenigstens eine thermische Ausgleichseinrichtung und wenigstens eine Komponente auf. Die Sensoreinheit ist wenigstens teilweise und insbesondere in wenigstens einer Ebene wenigstens im Wesentlichen vollständig von der Komponente umgeben. Dabei ist die Komponente einer Gruppe von Komponenten entnommen, welche magnetische Abschirmeinrichtungen, optische Schirmeinrichtungen und Isolierungseinrichtungen umfasst. Die Sensoreinheit ist wenigstens teilweise oder bereichsweise thermisch leitend an der thermischen Ausgleichseinrichtung angeordnet.

Erfindungsgemäß ist eine magnetische Abschirmeinrichtung vorgesehen, welche aus einem Ferritkörper besteht. Der Ferritkörper ist im Wesentlichen als ein hohler Zylinder ausgebildet und umgibt ringartig die Sensoreinheiten.

Erfindungsgemäß ist die thermische Ausgleichseinrichtung als eine Kupferplatte, insbesondere als eine massive Kupferplatte ausgeführt.

Erfindungsgemäß ist weiterhin die Kupferplatte als Boden des Zylinders vorgesehen.

Die erfindungsgemäße Kocheinrichtung hat viele Vorteile. Ein erheblicher Vorteil ist der Aufbau, bei dem die Sensoreinheit von wenigstens einer Komponente wenigstens teilweise umgeben ist. Dadurch kann die Messung störende thermische Wärmestrahlung abgehalten werden. Durch die thermische Ausgleichseinrichtung kann Wärmenergie effektiv von der Sensoreinheit abgeleitet werden, sodass eine ungewünschte Erhitzung der Sensoreinheit reduziert oder verhindert wird.

Unter der Formulierung "thermisch leitend an der thermischen Ausgleichseinrichtung angeordnet" ist im Sinne der vorliegenden Erfindung eine Anordnung derart zu verstehen, dass die Sensoreinheit thermisch leitend mit der thermischen Ausgleichseinrichtung verbunden ist. Dabei kann die Sensoreinheit mechanisch fest mit der thermischen Ausgleichseinrichtung verbunden sein, muss es aber nicht, sofern ein thermisch leitender Wärmeübergang erfolgen kann.

Es können auch zwei oder mehr Komponenten aus der Gruppe der Komponenten vorgesehen sein. Dabei sind die Komponenten insbesondere stapelbar aufnehmbar angeordnet.

Die Sensoreinheit kann wenigstens teilweise und/oder abschnitts- oder bereichsweise von der optischen Schirmeinrichtung und/oder wenigstens teilweise von der magnetischen Abschirmeinrichtung umgeben sein. Besonders bevorzugt ist die Sensoreinheit von der optischen Schirmeinrichtung und von der magnetischen Abschirmeinrichtung umgeben.

Besonders bevorzugt ist die optische Schirmeinrichtung wiederum wenigstens teilweise von der magnetischen Abschirmeinrichtung umgeben. Dadurch ergibt sich eine Art von Zwiebelschalenaufbau bzw. ein Aufbau ineinander gesteckter Röhren.

In Weiterbildungen ist die Isolierungseinrichtung wenigstens teilweise oder bereichsweise zwischen der optischen Schirmeinrichtung und der magnetischen Abschirmeinrichtung angeordnet. Dadurch kann eine besonders wirksame Konstruktion erreicht werden. Die magnetische Abschirmeinrichtung schützt vor magnetischen Feldern, die optische Schirmeinrichtung vor ungewünschter thermischer Strahlung und die Isolierungseinrichtung vor Wärmeeinflüssen von außen.

Vorzugsweise weist die thermische Ausgleichseinrichtung wenigstens eine Koppeleinrichtung auf, welche dazu geeignet und ausgebildet ist, die Sensoreinheit mit der thermischen Ausgleichseinrichtung wenigstens teilweise bzw. bereichsweise thermisch leitend zu verbinden, um einen thermischen Ausgleich zu erreichen und Überhitzungen zu vermeiden. In einfachen Ausgestaltungen kann die Koppeleinrichtung als Aufnahme in der thermischen Ausgleichseinrichtung ausgebildet sein, beispielsweise als Aufnahmeöffnung.

Die Sensoreinheit kann insbesondere von unten und/oder von oben durch die thermische Ausgleichseinrichtung durchgesteckt oder darin eingesteckt werden. So ergeben sich eine einfache Montage und eine zuverlässige Funktion.

Vorteilhafterweise ist die Sensoreinheit zur berührungslosen Erfassung wenigstens eines charakteristischen Parameters für Temperaturen ausgebildet und geeignet. Die Sensoreinheit kann als Temperatursensoreinheit ausgebildet sein und/oder wenigstens eine physikalische Größe erfassen, aus der eine Temperatur abgeleitet wird.

Vorzugsweise weist die Sensoreinrichtung wenigstens eine Halteeinrichtung auf. Die Halteeinrichtung kann wenigstens zwei Einheiten in einer definierten Anordnung zueinander aufnehmen. Dabei sind die aufnehmbaren Einheiten vorzugsweise aus einer Gruppe von Einheiten entnommen, welche Sensoreinheiten, magnetische Abschirmeinrichtungen, optische Schirmeinrichtungen, Isolierungseinrichtungen, Strahlungsquellen und thermische Ausgleichseinrichtungen umfasst, insbesondere wie sie zuvor erwähnt wurden.

Durch die Halteeinrichtung können definierte Abstände zwischen den Einheiten bzw. Abstände der Einheiten zueinander gewährleistet werden. Wenigstens eine Einheit kann auch eine Komponente sein, wie sie zuvor erwähnt wurde.

Die Montage kann in unterschiedlichen Reihenfolgen erfolgen. Beispielsweise kann zunächst die Aufnahme der Kupferplatte erfolgen. Danach oder zuvor kann eine optische Schirmeinrichtung in Form von z. B. einem Zylinder verrastet werden, woraufhin die magnetische Abschirmeinrichtung und eine Dichtungseinrichtung montiert werden.

Vorzugsweise weist die Halteeinrichtung wenigstens eine Aufnahmeeinrichtung auf, welche insbesondere dazu geeignet und ausgebildet ist, die magnetische Abschirmeinrichtung in einem definierten Abstand um die optische Schirmeinrichtung herum anzuordnen. Durch eine definierte Halterung können definierte und reproduzierbare Bedingungen eingestellt werden.

Die Halteeinrichtung kann wenigstens eine Verbindungseinrichtung umfassen, wobei die Verbindungseinrichtung vorzugsweise zur Verbindung mit einer Auflageeinrichtung geeignet und ausgebildet ist. Die Halteeinrichtung kann an z. B. einer Platine oder dgl. verrastbar vorgesehen sein.

In bevorzugten Ausgestaltungen umfasst die Heizeinrichtung wenigstens eine Induktionseinrichtung. Die magnetische Abschirmeinrichtung dient dann insbesondere zur Abschirmung von elektromagnetischen Wechselwirkungen und ist vorzugsweise wenigstens auch zur Abschirmung vor elektromagnetischen Feldern von der Induktionseinrichtung ausgebildet und geeignet.

Die magnetische Abschirmeinrichtung besteht vorzugsweise wenigstens teilweise und insbesondere wenigstens im Wesentlichen oder sogar vollständig aus einem magnetisch leitenden und elektrisch nicht leitenden Material. Insbesondere besteht die magnetische Abschirmeinrichtung wenigstens teilweise aus wenigstens einem ferrimagnetischen Material und/oder aus wenigstens einem Ferritmaterial. Die Induktionseinrichtung kann eine, mehrere oder eine Vielzahl von Induktionsspulen umfassen.

In vorteilhaften Weiterbildungen weist das Kochfeld wenigstens eine Trägereinrichtung auf, welche zum Positionieren wenigstens eines Gargutbehälters geeignet und ausgebildet ist. Die Trägereinrichtung kann z. B. als Glaskeramikplatte ausgebildet sein oder eine solche umfassen. Die Sensoreinrichtung ist in Einbaulage des Kochfeldes insbesondere wenigstens teilweise unterhalb der Trägereinrichtung und vorzugsweise benachbart zu wenigstens einem Teil der Heizeinrichtung angeordnet.

In allen Ausgestaltungen kann wenigstens eine Dichtungseinrichtung vorgesehen sein, wobei insbesondere wenigstens ein Teil der Dichtungseinrichtung wenigstens abschnittsweise oder teilweise zwischen der Trägereinrichtung und wenigstens einem Teil der Sensoreinrichtung und/oder der magnetischen Abschirmeinrichtung angeordnet ist. Vorzugsweise dichtet die Dichtungseinrichtung die magnetische Abschirmeinrichtung und damit die Sensoreinrichtung gegenüber der Glaskeramikplatte als Trägereinrichtung vor Staub, Wärme und/oder Wärmestrahlung ab.

Das erfindungsgemäße Verfahren dient zur Montage einer Kocheinrichtung. Die fertige Kocheinrichtung umfasst wenigstens ein Kochfeld mit wenigstens einer Kochstelle und wenigstens eine zur Beheizung wenigstens eines Kochbereiches vorgesehene Heizeinrichtung. Wenigstens eine Sensoreinrichtung ist zur Erfassung wenigstens einer physikalischen Größe vorgesehen. Die erfasste physikalische Größe charakterisiert einen Zustand des Kochbereichs und insbesondere einen aktuellen Zustand des Kochbereichs. An der Sensoreinrichtung werden wenigstens eine Sensoreinheit, wenigstens eine thermische Ausgleichseinrichtung und wenigstens eine Komponente montiert, sodass die Komponente die Sensoreinheit wenigstens teilweise umgibt. Die Komponente wird dabei einer Gruppe von Komponenten entnommen, welche magnetische Abschirmeinrichtungen, optische Schirmeinrichtungen und Isolierungseinrichtungen umfasst. Die Sensoreinheit wird wenigstens abschnittsweise, bereichsweise bzw. teilweise an der thermischen Ausgleichseinrichtung thermisch leitend angeordnet.

An der Sensoreinrichtung wird vorzugsweise wenigstens eine Halteeinrichtung montiert. Insbesondere nimmt die Halteeinrichtung wenigstens zwei Einheiten in einer definierten Anordnung zueinander auf, wobei die Einheiten aus einer Gruppe von Einheiten entnommen werden, welche die Sensoreinheit, die magnetische Abschirmeinrichtung, die optische Schirmeinrichtung, die Isolierungseinrichtung, wenigstens eine Strahlungsquelle und die thermische Ausgleichseinrichtung umfasst..

Die Erfindung stellt eine sehr vorteilhafte Kocheinrichtung zur Verfügung. Im eingangs beschriebenen Stand der Technik wurde schon ein Verfahren zur berührungslosen Temperaturmessung offenbart, welches auf der exakten Messung der Wärmestrahlung eines Gargefäßbodens und der Glaskeramik beruht und durch eine Verrechnung der erfassten Signale auf die Gargefäßtemperatur schließt. Es hat sich jedoch gezeigt, dass die Messgenauigkeit nicht allen Anforderungen genügt. Die vorliegende Erfindung ermöglicht hingegen auch eine verbesserte Genauigkeit. Die vorliegende Lösung ermöglicht neben der Funktion mit einer hohen Messgenauigkeit auch einen fertigungsfreundlichen und preiswerten Aufbau der Sensoreinrichtung, welche in bevorzugten Fällen als Optikmodul ausgeführt ist.

Die Sensoreinrichtung als Optikmodul umfasst vorzugsweise eine magnetische Abschirmeinrichtung, welche als Ferritring ausgeführt sein kann, und wenigstens eine Silikondichtung.

Die Reihenfolge der Montage kann bei der Sensoreinrichtung unterschiedlich sein.

Für die Komponenten Sensoreinheiten incl. zugehöriger Filtereinrichtungen, thermische Ausgleichseinrichtung in Form von z. B. einer Kupferplatte, Halteeinrichtung in Form von z. B. einem Kunststoffhalter, und Auflageeinrichtung in Form von z. B. einer Platine ergeben sich beispielsweise folgende Montagemöglichkeiten:
Als Erstes kann die als Kunststoffhalter ausgeführte Halteeinrichtung auf der als Platine ausgebildeten Auflageeinrichtung verrastet werden. Danach kann die als Kupferplatte vorgesehene thermische Ausgleichseinrichtung in die als Kunststoffhalter ausgebildete Halteeinrichtung eingelegt werden. Auf die Sensoreinheiten können Filter aufgeklebt werden. Schließlich werden die insbesondere als Thermopiles ausgebildeten Sensoreinheiten durch Öffnungen in der Kupferplatte, dem Kunststoffhalter und der Platine durchgeführt. Anschließend kann die Verlötung der entsprechenden Kontakte mit der Platine erfolgen.

Gemäß einer anderen Montagemöglichkeit wird zunächst die Kupferplatte in den Kunststoffhalter eingelegt. Anschließend werden die Kontakte der Sensoreinheiten bzw. Thermopiles incl. der eventuell aufgeklebten Filter durch die Aufnahmeöffnungen in der Kupferplatte und in dem Kunststoffhalter durchgeführt. Danach kann der Kunststoffhalter in der Platine verrastet werden. Schließlich werden die Thermopilekontakte mit der Platine verlötet.

Eine weitere Montagemöglichkeit besteht darin, zunächst die Thermopiles incl. eventuell aufgeklebter Filter durch die Kupferplatte als thermischer Ausgleichseinrichtung durchzuführen. Danach kann die Kupferplatte in den Kunststoffhalter eingelegt werden. Nach der Durchführung der Kontakte der Thermopiles durch die dafür vorgesehenen Löcher in der Platine wird der Kunststoffhalter in der Platine verrastet und anschließend werden die Thermopilekontakte mit der Platine verlötet.

Es ist aber auch möglich, den Kunststoffhalter zunächst auf der Platine zu verrasten. Die Thermopiles incl. aufgeklebter Filter können durch die Aufnahmen in der Kupferplatte durchgeschoben werden. Die Kupferplatte mit den Thermopiles kann in den Kunststoffhalter eingelegt werden. Die Thermopilekontakte werden schließlich mit der Platine verlötet.

Die Kontaktierung der insbesondere als Lampe ausgeführten Strahlungsquelle mit der Platine kann zu einem beliebigen Prozessschritt erfolgen. Bevorzugt ist es, die Lampe zuerst mit der Platine zu kontaktieren und dann mit z. B. einer der aufgeführten Montagemöglichkeiten zu beginnen.

Danach kann der Zylinder als optische Schirmeinrichtung in dem Kunststoffhalter verrastet werden. Danach folgen der Ferritring als magnetische Abschirmeinrichtung und die Dichtungseinrichtung. Dies ist eine geeignete Reihenfolge für den Zylinder, den Ferritring und Dichtung. Es sind aber auch andere Kombinationen möglich.

Weitere Vorteile und Merkmale der Erfindung ergeben sich aus den Ausführungsbeispielen, welche im Folgenden mit Bezug auf die beiliegenden Figuren erläutert werden.

In den Figuren zeigen:
- Figur 1: eine schematische Darstellung einer erfindungsgemäßen Kocheinrichtung an einem Gargerät in perspektivischer Ansicht;
- Figur 2: eine schematisierte Kocheinrichtung in einer geschnittenen Ansicht;
- Figur 3: eine weitere Kocheinrichtung in einer schematischen, geschnittenen Ansicht;
- Figur 4: eine weitere Ausgestaltung einer Kocheinrichtung in einer geschnittenen Ansicht;
- Figur 5: eine andere Ausgestaltung einer Kocheinrichtung in einer geschnittenen Ansicht;
- Figur 6: ein weiteres Ausführungsbeispiel einer Kocheinrichtung;
- Figur 7: eine schematische Darstellung einer magnetischen Abschirmeinrichtung in perspektivischer Ansicht;
- Figur 8: eine schematische, perspektivische Darstellung einer optischen Schirmeinrichtung;
- Figur 9: eine schematische, perspektivische Darstellung einer thermischen Ausgleichseinrichtung;
- Figur 10: eine schematische, perspektivische Darstellung einer Halteeinrichtung;
- Figur 11: eine schematische, perspektivische Darstellung einer Sensoreinheit;
- Figur 12a: eine schematisierte Sensoreinheit mit einer Filtereinrichtung in einer geschnittenen Darstellung;
- Figur 12b: ein weiteres Ausführungsbeispiel einer Sensoreinheit mit einer Filtereinrichtung in einer geschnittenen Darstellung;
- Figur 13: eine schematisierte Sensoreinrichtung in einer Draufsicht; und
- Figur 14: eine Sensoreinrichtung in einer Explosionsdarstellung.

Die Figur 1 zeigt eine erfindungsgemäße Kocheinrichtung 1, welche hier als Teil eines Gargerätes 100 ausgeführt ist. Die Kocheinrichtung 1 bzw. das Gargerät 100 können sowohl als Einbaugerät als auch als autarke Kocheinrichtung 1 bzw. alleinstehendes Gargerät 100 ausgebildet sein.

Die Kocheinrichtung 1 umfasst hier ein Kochfeld 11 mit vier Kochstellen 21. Jede der Kochstellen 21 weist hier wenigstens einen beheizbaren Kochbereich 31 zum Garen von Speisen auf. Zur Beheizung des Kochbereichs 31 ist insgesamt eine oder aber für jede Kochstelle 21 jeweils eine hier nicht dargestellte Heizeinrichtung 2 vorgesehen. Die Heizeinrichtungen 2 sind als Induktionsheizquellen ausgebildet und weisen dazu jeweils eine Induktionseinrichtung 12 auf. Möglich ist aber auch, dass ein Kochbereich 31 keiner bestimmten Kochstelle 21 zugeordnet ist, sondern einen beliebigen Ort auf dem Kochfeld 11 darstellt. Dabei kann der Kochbereich 31 mehrere Induktionseinrichtungen 12 und insbesondere mehrere Induktionsspulen aufweisen und als Teil einer sogenannten Vollflächeninduktionseinheit ausgebildet sein. Beispielsweise kann bei einem solchen Kochbereich 31 einfach ein Topf an einer beliebigen Stelle auf das Kochfeld 11 gestellt werden, wobei während des Kochbetriebes nur die entsprechenden Induktionsspulen im Bereich des Topfes angesteuert werden oder aktiv sind. Andere Arten von Heizeinrichtungen 2 sind aber auch möglich, wie z.B. Gas-, Infrarot- oder Widerstandsheizquellen.

Die Kocheinrichtung 1 ist hier über die Bedieneinrichtungen 105 des Gargerätes 100 bedienbar. Die Kocheinrichtung 1 kann aber auch als autarke Kocheinrichtung 1 mit einer eigenen Bedien- und Steuereinrichtung ausgebildet sein. Möglich ist auch eine Bedienung über eine berührungsempfindliche Oberfläche oder einen Touchscreen oder aus der Ferne über einen Computer, ein Smartphone oder dergleichen.

Das Gargerät 100 ist hier als ein Herd mit einem Garraum 103 ausgebildet, welcher durch eine Garraumtür 104 verschließbar ist. Der Garraum 104 kann durch verschiedene Heizquellen, wie beispielsweise eine Umluftheizquelle, beheizt werden. Weitere Heizquellen, wie ein Oberhitzeheizkörper und ein Unterhitzeheizkörper sowie eine Mikrowellenheizquelle oder eine Dampfquelle und dergleichen können vorgesehen sein.

Weiterhin weist die Kocheinrichtung 1 eine hier nicht dargestellte Sensoreinrichtung 3 auf, welche zur Erfassung wenigstens einer wenigstens einen Zustand des Kochbereichs 31 charakterisierenden physikalischen Größe geeignet ist. Beispielsweise kann die Sensoreinrichtung 3 eine Größe erfassen, über welche die Temperatur eines Topfes bestimmt werden kann, der in dem Kochbereich 31 abgestellt ist. Dabei kann jedem Kochbereich 31 und/oder jeder Kochstelle 21 eine Sensoreinrichtung 3 zugordnet sein. Möglich ist aber auch, dass mehrere Kochbereiche 31 und/oder Kochstellen 21 vorgesehen sind, von denen aber nicht alle eine Sensoreinrichtung 3 aufweisen. Die Sensoreinrichtung 3 ist hier mit einer Steuereinrichtung 106 wirkverbunden. Die Steuereinrichtung 106 ist dazu ausgebildet, die Heizeinrichtungen 2 in Abhängigkeit der von der Sensoreinrichtung 3 erfassten Parameter zu steuern.

Die Kocheinrichtung 1 ist bevorzugt für einen automatischen Kochbetrieb ausgebildet und verfügt über verschiedene Automatikfunktionen. Beispielsweise kann mit der Automatikfunktion eine Suppe kurz aufgekocht und anschließend warm gehalten werden, ohne dass ein Benutzer den Kochvorgang betreuen oder eine Heizstufe einstellen muss. Dazu stellt er den Topf mit der Suppe auf eine Kochstelle 21 und wählt über die Bedieneinrichtung 105 die entsprechende Automatikfunktion, hier z. B. ein Aufkochen mit anschließendem Warmhalten bei 60°C oder 70°C oder dgl.

Mittels der Sensoreinrichtung 3 wird während des Kochvorgangs die Temperatur des Topfbodens ermittelt. In Abhängigkeit der gemessenen Werte stellt die Steuereinrichtung 106 die Heizleistung der Heizeinrichtung 2 entsprechend ein. Dabei wird die Temperatur des Topfbodens fortlaufend überwacht, sodass bei Erreichen der gewünschten Temperatur bzw. beim Aufkochen der Suppe die Heizleistung heruntergeregelt wird. Beispielsweise ist es durch die Automatikfunktion auch möglich, einen längeren Garvorgang bei einer oder mehreren verschiedenen gewünschten Temperaturen durchzuführen, z. B. um Milchreis langsam gar ziehen zu lassen.

In der Figur 2 ist eine Kocheinrichtung 1 in einer geschnittenen Seitenansicht stark schematisiert dargestellt. Die Kocheinrichtung 1 weist hier eine als Glaskeramikplatte 15 ausgebildete Trägereinrichtung 5 auf. Die Glaskeramikplatte 15 kann insbesondere als Ceranfeld oder dergleichen ausgebildet sein oder wenigstens ein solches umfassen. Möglich sind auch andere Arten von Trägereinrichtungen 5. Auf der Glaskeramikplatte 15 befindet sich hier ein Kochgeschirr oder Gargutbehälter 200, beispielsweise ein Topf oder eine Pfanne, in welchem Gargut bzw. Speisen gegart werden können. Weiterhin ist eine Sensoreinrichtung 3 vorgesehen, welche hier Wärmestrahlung in einem Erfassungsbereich 83 erfasst. Der Erfassungsbereich 83 ist dabei in Einbaulage der Kocheinrichtung 1 oberhalb der Sensoreinrichtung 3 vorgesehen und erstreckt sich nach oben durch die Glaskeramikplatte 15 bis hin zum Gargutbehälter 200 und darüber hinaus, falls dort kein Gargutbehälter 200 platziert ist. Unterhalb der Glaskeramikplatte 15 ist eine Induktionseinrichtung 12 zur Beheizung des Kochbereichs 31 angebracht. Die Induktionseinrichtung 12 ist hier ringförmig ausgebildet und weist in der Mitte eine Ausnehmung auf, in welcher die Sensoreinrichtung 3 angebracht ist. Eine solche Anordnung der Sensoreinrichtung 3 hat den Vorteil, dass auch bei einem nicht mittig auf der Kochstelle 21 ausgerichtetem Gargutbehälter 200 dieser noch in dem Erfassungsbereich 83 der Sensoreinrichtung steht. In anderen, hier nicht gezeigten Ausführungsformen kann die Sensoreinrichtung 3 auch nicht mittig in der Induktionseinrichtung angeordnet sein. Weist eine Induktionseinrichtung beispielsweise eine Zweikreisinduktionsspule auf, so kann wenigstens eine Sensoreinrichtung 3 in einem zwischen den zwei Induktionsspulen der Induktionseinrichtung vorgesehenen Zwischenraum angeordnet sein.

Die Figur 3 zeigt eine schematisierte Kocheinrichtung 1 in einer geschnittenen Seitenansicht. Die Kocheinrichtung 1 weist eine Glaskeramikplatte 15 auf, unterhalb welcher die Induktionseinrichtung 12 und die Sensoreinrichtung 3 angebracht sind.

Die Sensoreinrichtung 3 weist eine erste Sensoreinheit 13 und eine andere Sensoreinheit 23 auf. Beide Sensoreinheiten 13, 23 sind zur berührungslosen Erfassung von Wärmestrahlung geeignet und als Thermosäule bzw. Thermopile ausgebildet. Die Sensoreinheiten 13, 23 sind mit jeweils einer Filtereinrichtung 43, 53 ausgestattet und zur Erfassung von Wärmestrahlung, welche vom Kochbereich 31 ausgeht, vorgesehen. Die Wärmestrahlung geht beispielsweise vom Boden eines Gargutbehälters 200 aus, durchdringt die Glaskeramikplatte 15 und gelangt auf die Sensoreinheiten 13, 23. Die Sensoreinrichtung 3 ist vorteilhafterweise direkt unterhalb der Glaskeramikplatte 15 angebracht, um einen möglichst großen Anteil der vom Kochbereich 31 ausgehenden Wärmestrahlung ohne große Verluste erfassen zu können. Damit sind die Sensoreinheiten 13, 23 dicht unterhalb der Glaskeramikplatte 15 vorgesehen.

Weiterhin ist eine magnetische Abschirmeinrichtung 4 vorgesehen, welche hier aus einem Ferritkörper 14 besteht. Der Ferritkörper 14 ist hier im Wesentlichen als ein hohler Zylinder ausgebildet und umgibt ringartig die Sensoreinheiten 13, 23. Die magnetische Abschirmeinrichtung 4 schirmt die Sensoreinrichtung 3 gegen elektromagnetische Wechselwirkungen und insbesondere gegen das elektromagnetische Feld der Induktionseinrichtung 12 ab. Ohne eine solche Abschirmung könnte das magnetische Feld, welches die Induktionseinrichtung 12 beim Betrieb erzeugt, in unerwünschter Weise auch Teile der Sensoreinrichtung 3 erwärmen und somit zu einer unzuverlässigen Temperaturerfassung und einer schlechteren Messgenauigkeit führen. Die magnetische Abschirmeinrichtung 4 verbessert somit die Genauigkeit und Reproduzierbarkeit der Temperaturerfassung erheblich.

Die magnetische Abschirmeinrichtung 4 kann auch wenigstens zu einem Teil aus wenigstens einem wenigstens teilweise magnetischen Material und einem wenigstens teilweise elektrisch nicht-leitenden Material bestehen. Das magnetische Material und das elektrisch nicht-leitende Material können dabei abwechselnd und schichtartig angeordnet sein. Möglich sind auch andere Materialien bzw. Werkstoffe, welche wenigstens teilweise magnetische Eigenschaften aufweisen und zudem elektrisch isolierende Eigenschaften oder wenigstens eine geringe elektrische Leitfähigkeit aufweisen.

Die Sensoreinrichtung 3 weist wenigstens eine optische Schirmeinrichtung 7 auf, welche dazu vorgesehen ist, Strahlungseinflüsse und insbesondere Wärmestrahlung abzuschirmen, die von außerhalb des Erfassungsbereichs 83 auf die Sensoreinheiten 13, 23 wirken. Dazu ist die optische Schirmeinrichtung 7 hier als eine Röhre oder ein Zylinder 17 ausgebildet, wobei der Zylinder 17 hohl ausgestaltet ist und die Sensoreinheiten 13, 23 etwa ringförmig umgibt. Der Zylinder 17 ist hier aus Edelstahl gefertigt. Das hat den Vorteil, dass der Zylinder 17 eine reflektive Oberfläche aufweist, welche einen großen Anteil der viel Wärmestrahlung reflektiert bzw. möglichst wenig Wärmestrahlung absorbiert. Die hohe Reflektivität der Oberfläche an der Außenseite des Zylinders 17 ist besonders vorteilhaft für die Abschirmung gegen Wärmestrahlung. Die hohe Reflektivität der Oberfläche an der Innenseite des Zylinders 17 ist auch vorteilhaft, um Wärmestrahlung aus (und insbesondere nur aus) dem Erfassungsbereich 83 zu den Sensoreinheiten 13, 23 hinzuleiten. Die optische Schirmeinrichtung 7 kann auch als eine Wandung ausgestaltet sein, welche die Sensoreinrichtung 13, 23 wenigstens teilweise und bevorzugt ringartig umgibt. Der Querschnitt kann rund, mehreckig, oval oder abgerundet sein. Möglich ist auch eine Ausgestaltung als Konus.

Weiterhin ist eine Isolierungseinrichtung 8 zur thermischen Isolierung vorgesehen, welche zwischen der optischen Schirmeinrichtung 7 und der magnetischen Abschirmeinrichtung 4 angeordnet ist. Die Isolierungseinrichtung 8 besteht hier aus einer Luftschicht 18, welche sich zwischen dem Ferritkörper 14 und dem Zylinder 17 aufhält. Vorzugsweise findet kein Austausch mit der Umgebungsluft statt, um Konvektion zu vermeiden. Möglich ist aber auch ein Austausch mit der Umgebungsluft. Durch die Isolierungseinrichtung 8 wird insbesondere einer Wärmeleitung vom Ferritkörper 14 zum Zylinder 17 entgegen gewirkt. Zudem ist der Zylinder 17, wie bereits oben erwähnt, mit einer reflektierenden Oberfläche ausgerüstet, um einem Wärmeübergang vom Ferritkörper 14 zum Zylinder 17 durch Wärmestrahlung entgegen zu wirken. Eine solche Zwiebelschalen-artige Anordnung mit einer äußeren magnetischen Abschirmeinrichtung 4 und einer inneren optischen Schirmeinrichtung 7 sowie einer dazwischen liegenden Isolierungseinrichtung 8 bietet eine besonders gute Abschirmung der Sensoreinheiten 13, 23 vor Strahlungseinflüssen von außerhalb des Erfassungsbereichs 83. Das wirkt sich sehr vorteilhaft auf die Reproduzierbarkeit bzw. Zuverlässigkeit der Temperaturerfassung aus. Die Isolierungseinrichtung 8 hat insbesondere eine Dicke zwischen etwa 0,5 mm und 5 mm und bevorzugt eine Dicke von 0,8 mm bis 2 mm und besonders bevorzugt eine Dicke von circa 1 mm.

Die Isolierungseinrichtung 8 kann aber auch wenigstens ein Medium mit einer entsprechend geringen Wärmeleitung, wie z. B. ein Schaumstoffmaterial und/oder ein Polystyrolkunststoff oder einen anderen geeigneten Isolierstoff umfassen.

Die Sensoreinheiten 13, 23 sind hier an einer thermischen Ausgleichseinrichtung 9 thermisch leitend angeordnet und insbesondere thermisch leitend mit der thermischen Ausgleichseinrichtung 9 gekoppelt. Die thermische Ausgleichseinrichtung 9 weist dazu zwei Koppeleinrichtungen 29 auf, welche hier als Vertiefungen ausgebildet sind, in denen die Sensoreinheiten 13, 23 passgenau eingebettet sind. Dadurch wird gewährleistet, dass sich die Sensoreinheiten 13, 23 auf einem gemeinsamen und relativ konstanten Temperaturniveau befinden. Zudem sorgt die thermische Ausgleichseinrichtung 9 für eine homogene Eigentemperatur der Sensoreinheit 13, 23, wenn sich diese im Betrieb der Kocheinrichtung 1 erwärmt. Eine ungleiche Eigentemperatur kann insbesondere bei als Thermosäulen ausgebildeten Sensoreinheiten 13, 23 zu Artefakten bei der Erfassung führen. Zur Vermeidung einer Erwärmung der thermischen Ausgleichseinrichtung 9 durch den Zylinder 17, ist eine Beabstandung zwischen Zylinder 17 und thermischer Ausgleichseinrichtung 9 vorgesehen. Die Kupferplatte 19 kann auch als Boden 27 des Zylinders 17 vorgesehen sein.

Um eine geeignete thermische Stabilisierung zu ermöglichen, ist die thermische Ausgleichseinrichtung 9 hier als eine massive Kupferplatte 19 ausgebildet. Möglich ist aber auch wenigstens zum Teil ein anderer Werkstoff mit einer entsprechend hohen Wärmekapazität und/oder einer hohen Wärmeleitfähigkeit.

Die Sensoreinrichtung 3 weist hier eine Strahlungsquelle 63 auf, welche zur Bestimmung der Reflexionseigenschaften des Messsystems bzw. des Emissionsgrades eines Gargutbehälters 200 einsetzbar ist. Die Strahlungsquelle 63 ist hier als eine Lampe 111 ausgebildet, welche ein Signal im Wellenlängenbereich des Infrarotlichts sowie des sichtbaren Lichts aussendet. Die Strahlungsquelle 63 kann auch als Diode oder dergleichen ausgebildet sein. Die Lampe 111 wird hier neben der Reflexionsbestimmung auch zur Signalisierung des Betriebszustandes der Kocheinrichtung 1 eingesetzt.

Um die Strahlung der Lampe 111 auf den Erfassungsbereich 83 zu fokussieren, ist ein Bereich der thermischen Ausgleichseinrichtung 9 bzw. der Kupferplatte 19 als ein Reflektor 39 ausgebildet. Dazu weist die Kupferplatte 19 eine konkav gestaltete Senke auf, in welcher die Lampe 111 angeordnet ist. Die Kupferplatte 19 ist zudem mit einer goldhaltigen Beschichtung überzogen, um die Reflektivität zu erhöhen. Die goldhaltige Schicht hat den Vorteil, dass sie die thermische Ausgleichseinrichtung 9 auch vor Korrosion schützt.

Die thermische Ausgleichseinrichtung 9 ist an einer als Kunststoffhalter ausgeführten Halteeinrichtung 10 angebracht. Die Halteeinrichtung 10 weist eine hier nicht dargestellte Verbindungseinrichtung 20 auf, mittels welcher die Halteeinrichtung 10 an einer Auflageeinrichtung 30 verrastbar ist. Die Auflageeinrichtung 30 ist hier als eine Leiterkarte 50 ausgebildet. Auf der Auflageeinrichtung 30 bzw. der Leiterkarte 50 können auch weitere Bauteile vorgesehen sein, wie z. B elektronische Bauelemente, Steuer- und Recheneinrichtungen und/oder Befestigungs- oder Montageelemente.

Zwischen der Glaskeramikplatte 15 und der Induktionseinrichtung 12 ist eine Dichtungseinrichtung 6 vorgesehen, welche hier als eine Mikanitschicht 16 ausgebildet ist. Die Mikanitschicht 16 dient zur thermischen Isolierung, damit die Induktionseinrichtung 12 nicht durch die Wärme des Kochbereichs 31 erhitzt wird. Zudem ist hier noch eine Mikanitschicht 16 zur thermischen Isolierung zwischen dem Ferritkörper 14 und der Glaskeramikplatte 15 vorgesehen. Das hat den Vorteil, dass die Wärmeübertragung von der im Betrieb heißen Glaskeramikplatte 15 zum Ferritkörper 14 stark einschränkt ist. Dadurch geht vom Ferritkörper 14 kaum Wärme aus, welche auf die Isolierungseinrichtung 8 oder die optische Schirmeinrichtung übertragen werden könnte. Die Mikanitschicht 16 wirkt somit einem unerwünschten Wärmeübergang auf die Sensoreinrichtung 3 entgegen, was die Zuverlässigkeit der Messungen erhöht. Zudem dichtet die Mikantischicht 16 die Sensoreinrichtung 3 staubdicht gegen die restlichen Bereiche der Kocheinrichtung 1 ab. Die Mikanitschicht 16 hat insbesondere eine Dicke zwischen etwa 0,2 mm und 4 mm, vorzugsweise von 0,2 mm bis 1,5 mm und besonders bevorzugt eine Dicke von 0,3 mm bis 0,8 mm.

Die Kocheinrichtung 1 weist an der Unterseite eine Abdeckeinrichtung 41 auf, welche hier als eine Aluminiumplatte ausgebildet ist und die Induktionseirichtung 12 abdeckt. Die Abdeckeirichtung 41 ist mit einem Gehäuse 60 der Sensoreinrichtung 3 über eine Verschraubung 122 verbunden. Innerhalb des Gehäuses 60 ist die Sensoreinrichtung 3 relativ zur der Glaskeramikplatte 15 elastisch angeordnet. Dazu ist eine Dämpfungseinrichtung 102 vorgesehen, welche hier eine Federeinrichtung 112 aufweist.

Die Federeinrichtung 112 ist an einem unteren Ende mit der Innenseite des Gehäuses 60 und an einem oberen Ende mit der Leiterkarte 50 verbunden. Dabei drückt die Federeinrichtung 112 die Leiterkarte 50 mit dem Ferritkörper 14 und die auf diesem angebrachte Mikanitschicht 16 nach oben gegen die Glaskeramikplatte 15. Eine solche elastische Anordnung ist besonders vorteilhaft, da die Sensoreinrichtung 3 aus messtechnischen Gründen möglichst nah an der Glaskeramikplatte 15 angeordnet sein soll. Diese direkt benachbarte Anordnung der Sensoreinrichtung 3 an der Glaskeramikplatte 15 könnte bei Stößen oder Schlägen auf die Glaskeramikplatte 15 zu Beschädigungen an dieser führen. Durch die elastische Aufnahme der Sensoreinrichtung 3 relativ zu der Trägereinrichtung 5 werden Stöße oder Schläge auf die Glaskeramikplatte 15 gedämpft und solche Schäden somit zuverlässig vermieden.

Eine beispielhafte Messung, bei welcher die Temperatur des Bodens eines auf der Glaskeramikplatte 15 stehenden Topfes mit der Sensoreinrichtung 3 bestimmt werden soll, ist nachfolgend kurz erläutert:
Bei der Messung erfasst die erste Sensoreinheit 13 vom Topfboden ausgehende Wärmestrahlung als Mischstrahlung zusammen mit der Wärmestrahlung, welche von der Glaskeramikplatte 15 ausgesendet wird. Um daraus eine Strahlungsleistung des Topfbodens ermitteln zu können, wird der Anteil der von der Glaskeramikplatte 15 ausgehenden Strahlungsleistung aus der Mischstrahlungsleistung herausgerechnet. Um diesen Anteil zu bestimmen, ist die andere Sensoreinheit 23 dazu vorgesehen, nur die Wärmestrahlung der Glaskeramikplatte 15 zu erfassen. Dazu weist die andere Sensoreinheit 23 eine Filtereinrichtung 53 auf, welche im Wesentlichen nur Strahlung mit einer Wellenlänge größer 5 µm zur Sensoreinheit 23 durchlässt. Grund dafür ist, dass Strahlung mit einer Wellenlänge größer 5 µm nicht bzw. kaum von der Glaskeramikplatte 15 durchgelassen wird. Die andere Sensoreinheit 23 erfasst also im Wesentlichen die von der Glaskeramikplatte 15 ausgesendete Wärmestrahlung. Mit der Kenntnis des Anteils der Wärmestrahlung, welche von der Glaskeramikplatte 15 ausgesendet wird, kann in an sich bekannterweise der Anteil der Wärmestrahlung, welche vom Topfboden ausgeht, bestimmt werden.

Für ein gutes Messergebnis ist es wünschenswert, dass ein möglichst großer Teil der vom Topfboden ausgehenden Wärmestrahlung auf die erste Sensoreinheit 13 gelangt und von dieser erfasst wird. Für Strahlung im Wellenlängenbereich von etwa 4 µm weist die Glaskeramikplatte 15 hier eine Transmission von ungefähr 50% auf. Somit kann in diesem Wellenlängenbereich ein großer Teil der vom Topfboden ausgehenden Wärmestrahlung durch die Glaskeramikplatte 15 gelangen. Eine Erfassung in diesem Wellenlängenbereich ist daher besonders günstig. Entsprechend ist die erste Sensoreinheit 13 mit einer Filtereinrichtung 43 ausgestattet, die für Strahlung in diesem Wellenlängenbereich sehr durchlässig ist, während die Filtereinrichtung 43 Strahlung aus anderen Wellenlängenbereichen im Wesentlichen reflektiert. Die Filtereinrichtungen 43, 53 sind hier jeweils als ein Interferenzfilter 433 ausgebildet und insbesondere als ein Bandpassfilter bzw. als ein Langpassfilter ausgeführt. In anderen Ausführungsformen kann eine Erfassung der Strahlung im Wellenlängenbereich zwischen 3µm und 5µm und insbesondere im Bereich von 3,1 µm bis 4,2µm vorgesehen sein, wobei die jeweilige Sensoreinheit und Filtereinrichtung dann jeweils entsprechend ausgebildet bzw. angepasst ist.

Die Ermittlung einer Temperatur aus einer bestimmten Strahlungsleistung ist ein an sich bekanntes Verfahren. Entscheidend dabei ist, dass der Emissionsgrad des Körpers bekannt ist, von welchem die Temperatur bestimmt werden soll. Im vorliegenden Fall muss für eine zuverlässige Temperaturbestimmung also der Emissionsgrad des Topfbodens bekannt sein oder ermittelt werden. Die Sensoreinrichtung 3 hat hier den Vorteil, dass sie zur Bestimmung des Emissionsgrades eines Gargutbehälters 200 ausgebildet ist. Das ist besonders vorteilhaft, da somit ein beliebiges Kochgeschirr verwendet werden kann und nicht etwa nur ein bestimmter Gargutbehälter, dessen Emissionsgrad vorher bekannt sein muss.

Um den Emissionsgrad des Topfbodens zu bestimmten, sendet die Lampe 111 ein Signal, insbesondere ein Lichtsignal, aus, welches einen Anteil an Wärmestrahlung im Wellenlängenbereich des Infrarotlichts aufweist. Die Strahlungsleistung bzw. die Wärmestrahlung der Lampe 111 gelangt durch die Glaskeramikplatte 15 auf den Topfboden und wird dort teilweise reflektiert und teilweise absorbiert. Die vom Topfboden reflektierte Strahlung gelangt durch die Glaskeramikplatte 15 zurück zu der Sensoreinrichtung 3, wo sie von der ersten Sensoreinheit 13 erfasst wird. Gleichzeitig mit der vom Topfboden reflektierten und von der Glaskeramikplatte 15 transmittierten Signalstrahlung gelangt auch die eigene Wärmestrahlung des Topfbodens sowie die Wärmestrahlung der Glaskeramikplatte 15 auf die erste Sensoreinheit 13. Daher wird anschließend die Lampe 111 ausgeschaltet und nur die Wärmestrahlung des Topfbodens und der Glaskeramikplatte 15 erfasst. Der Anteil der reflektierten Signalstrahlung, aus dem der Emissionsgrad des Topfbodens ermittelbar ist, ergibt sich dann prinzipiell als Differenz aus der zuvor erfassten Gesamtstrahlung bei eingeschalteter Lampe 111 abzüglich der Wärmestrahlung des Topfbodens und der Glaskeramikplatte bei ausgeschalteter Lampe 111.

Gemäß einer Ausführungsform ist wenigstens ein Referenzwert hinsichtlich reflektierter Strahlung und zugehörigem Emissionsgrad in einer mit der Sensoreinrichtung zusammenwirkenden und in den Figuren nicht dargestellten Speichereinheit hinterlegt, wobei die Speichereinheit beispielsweise an der Leiterplatte 50 angeordnet sein kann. Der jeweilige tatsächliche Emissionsgrad des Topfbodens ist dann basierend auf einem Vergleich der reflektierten Signalstrahlung mit dem wenigstens einen Referenzwert ermittelbar.

Gemäß einer weiteren Ausführungsform wird der Anteil der vom Topfboden absorbierten Signalstrahlung bestimmt. Dieser ergibt sich nach an sich bekannten Verfahren aus der von der Lampe 111 ausgesendeten Strahlungsleistung abzüglich der vom Topfboden reflektierten Signalstrahlung. Die Strahlungsleistung der Lampe 111 ist dabei entweder fest eingestellt und somit bekannt oder wird beispielsweise durch eine Messung mit der anderen Sensoreinheit 23 bestimmt. Die andere Sensoreinheit 23 erfasst dabei einen Wellenlängenbereich der Signalstrahlung, welche nahezu vollständig von der Glaskeramikplatte 15 reflektiert wird. Somit kann die ausgesendete Strahlungsleistung in sehr gut geeigneter Näherung bestimmt werden, wobei unter anderem eine Wellenlängenabhängigkeit der Strahlungsleitung bzw. das Spektrum der Lampe 111 berücksichtigt werden muss. Mit Kenntnis des Anteils der vom Topfboden absorbierten Signalstrahlung kann der Absorptionsgrad des Topfbodens in bekannter Weise bestimmt werden. Da das Absorptionsvermögen eines Körpers prinzipiell dem Emissionsvermögen eines Körpers entspricht, kann aus dem Absorptionsgrad des Topfbodens der gesuchte Emissionsgrad hergeleitet werden. Mit der Kenntnis des Emissionsgrades und des Anteils der Wärmestrahlung, welche vom Topfboden ausgeht, kann sehr zuverlässig die Temperatur des Topfbodens bestimmt werden.

Der Emissionsgrad wird bevorzugt in möglichst kurzen Intervallen fortlaufend neu bestimmt. Das hat den Vorteil, dass eine spätere Veränderung des Emissionsgrades nicht zu einem verfälschten Messergebnis führt. Eine Veränderung des Emissionsgrades kann beispielsweise dann auftreten, wenn der Kochgeschirrboden unterschiedliche Emissionsgrade aufweist und auf der Kochstelle 21 verschoben wird. Unterschiedliche Emissionsgrade sind sehr häufig an Kochgeschirrböden zu beobachten, da z. B. bereits leichte Verschmutzungen, Korrosionen oder auch unterschiedliche Beschichtungen bzw. Lackierungen einen großen Einfluss auf den Emissionsgrad haben können.

Die Lampe 111 wird hier neben der Emissionsgradbestimmung bzw. der Bestimmung des Reflexionsverhaltens des Messsystems auch zur Signalisierung des Betriebszustandes der Kocheinrichtung 1 eingesetzt. Dabei umfasst das Signal der Lampe 111 auch sichtbares Licht, welches durch die Glaskeramikplatte 15 wahrnehmbar ist. Beispielsweise zeigt die Lampe 111 einem Benutzer an, dass eine Automatikfunktion in Betrieb ist. Eine solche Automatikfunktion kann z. B. ein Kochbetrieb sein, bei dem die Heizeinrichtung 2 in Abhängigkeit der ermittelten Topftemperatur automatisch gesteuert wird. Das ist besonders vorteilhaft, da das Aufleuchten der Lampe 111 den Benutzer nicht verwirrt. Der Benutzer weiß erfahrungsgemäß, dass das Aufleuchten eine Betriebsanzeige darstellt und zum normalen Erscheinungsbild der Kocheinrichtung 1 gehört. Er kann sich also sicher sein, dass ein Aufblitzen der Lampe 111 nicht etwa eine Funktionsstörung ist und die Kocheinrichtung 1 möglicherweise nicht mehr richtig funktioniert. Die Lampe 111 kann auch in einer bestimmten Dauer sowie in bestimmten Abständen aufleuchten. Möglich ist es z. B. auch, dass über unterschiedliche Blinkfrequenzen unterschiedliche Betriebszustände ausgegeben werden können. Es sind auch unterschiedliche Signale über unterschiedliche an/aus-Folgen möglich. Vorteilhafterweise ist für jede Kochstelle 21 bzw. jeden (möglichen) Kochbereich 31 eine Sensoreinrichtung 3 mit einer Strahlungsquelle 63 vorgesehen, welche dazu geeignet ist, wenigstens einen Betriebszustand anzuzeigen.

Für die notwendigen Berechnungen zur Bestimmung der Temperatur sowie für die Auswertung der erfassten Größen kann wenigstens eine Recheneinheit vorgesehen sein. Die Recheneinheit kann dabei wenigstens teilweise auf der Leiterkarte 50 vorgesehen sein. Es kann aber auch beispielsweise die Steuereinrichtung 106 entsprechend ausgebildet sein oder es ist wenigstens eine separate Recheneinheit vorgesehen.

Die Figur 4 zeigt eine Weiterbildung, bei welcher unterhalb der Glaskeramikplatte 15 ein Sicherheitssensor 73 befestigt ist. Der Sicherheitssensor 73 ist hier als ein temperaturempfindlicher Widerstand ausgebildet, wie beispielsweise ein Heißleiter, insbesondere ein NTC-Sensor, und thermisch leitend mit der Glaskeramikplatte 15 verbunden. Der Sicherheitssensor 73 ist hier dazu vorgesehen, um eine Temperatur des Kochbereichs 31 und insbesondere der Glaskeramikplatte 15 erfassen zu können. Übersteigt die Temperatur einen bestimmten Wert, besteht die Gefahr der Überhitzung und die Heizeinrichtungen 2 werden ausgeschaltet. Dazu ist der Sicherheitssensor 73 mit einer hier nicht dargestellten Sicherheitseinrichtung wirkverbunden, welche in Abhängigkeit der erfassten Temperatur einen Sicherheitszustand auslösen kann. Ein solcher Sicherheitszustand hat z. B. die Abschaltung der Heizeinrichtungen 2 bzw. der Kocheinrichtung 1 zur Folge.

Zusätzlich ist der Sicherheitssensor 73 hier als eine weitere Sensoreinheit 33 der Sensoreinrichtung 3 zugeordnet. Dabei werden die von dem Sicherheitssensor 73 erfassten Werte auch für die Bestimmung der Temperatur durch die Sensoreinrichtung 3 berücksichtigt. Insbesondere bei der Bestimmung der Temperatur der Glaskeramikplatte 15 finden die Werte des Sicherheitssensors 73 Verwendung. So kann z. B. die Temperatur, welche mittels der anderen Sensoreinheit 23 über die erfasste Wärmestrahlung bestimmt wurde, mit der vom Sicherheitssensor 73 ermittelten Temperatur verglichen werden. Dieser Abgleich kann einerseits zur Kontrolle der Funktion der Sensoreinrichtung 3 dienen, andererseits aber auch für eine Abstimmung bzw. Einstellung der Sensoreinrichtung 3 eingesetzt werden.

In der Figur 5 ist ebenfalls eine Sensoreinrichtung 3 gezeigt, bei welcher ein Sicherheitssensor 73 als eine weitere Sensoreinheit 33 der Sensoreinrichtung 3 zugeordnet ist. Im Unterschied zu der in der Figur 4 beschriebenen Ausgestaltung ist hier aber keine andere Sensoreinheit 23 vorgesehen. Die Aufgabe der anderen Sensoreinheit 23 wird hier durch den Sicherheitssensor 73 übernommen. Der Sicherheitssensor 73 dient zur Ermittlung der Temperatur der Glaskeramikplatte 15. Beispielsweise kann mit Kenntnis dieser Temperatur aus der Wärmestrahlung, welche die erste Sensoreinheit 13 erfasst, der Anteil eines Topfbodens bestimmt werden. Eine solche Ausgestaltung hat den Vorteil, dass die andere Sensoreinheit 23 sowie eine dazugehörende Filtereinrichtung 53 eingespart werden können. Die andere Sensoreinheit 23 kann als zweite Sensoreinheit bezeichnet werden. Die weitere Sensoreinheit 33 kann als dritte Sensoreinheit bezeichnet werden. In der Ausgestaltung nach Fig. 5 sind nur die erste Sensoreinheit und die dritte Sensoreinheit vorgesehen.

Eine weitere Ausführung einer Kocheinrichtung 1 ist in der Figur 6 gezeigt. Hier ist eine gemeinsame Dichtungseinrichtung 6 für die Induktionseinrichtung 12 und den Ferritkörper 14 der Sensoreinrichtung 3 vorgesehen. Die Dichtungseinrichtung 6 ist als eine Mikanitschicht 16 ausgebildet, welche im Erfassungsbereich 83 der Sensoreinrichtung 3 eine Ausnehmung aufweist.

Die Figur 7 zeigt eine schematisierte, magnetische Abschirmeinrichtung 4, welche als ein hohler, zylindrischer Ferritkörper 14 ausgebildet ist. Eine solche Ausgestaltung ist besonders vorteilhaft, da der Ferritkörper 14 die zu schützenden Bereiche und Teile ringförmig umschließt. Vorzugsweise weist die Wandung des Ferritkörpers 14 eine Stärke von etwa 1 mm bis 10 mm und insbesondere von 2 mm bis 5 mm auf und besonders bevorzugt von 2,5 mm bis 4 mm und insbesondere von 3 mm oder mehr auf.

In der Figur 8 ist eine optische Schirmeinrichtung 7 schematisch dargestellt, welche hier als ein Zylinder 17 ausgebildet ist. Der Zylinder weist hier drei Rasteinrichtungen 80 auf, die zur Verbindung mit einer Halteeinrichtung 10 geeignet sind.

Eine thermische Ausgleichseinrichtung 9 ist in der Figur 9 dargestellt. Die thermische Ausgleichseinrichtung 9 ist als eine Kupferplatte 19 ausgeführt. Vorzugsweise weist die Kupferplatte eine Dicke von 0,5 mm bis 4 mm oder sogar 10 mm oder mehr auf und besonders bevorzugt von 0,8 mm bis 2 mm und insbesondere von 1 mm oder mehr. Die Kupferplatte 19 weist hier zwei Koppeleinrichtungen 29 auf. Die Koppeleinrichtung 29 ist dazu geeignet und vorgesehen, eine Sensoreinheit 13, 23 thermisch leitend aufzunehmen. Weiterhin weist die Kupferplatte 19 eine Reflektoreinrichtung 39 auf, welche die Strahlung einer Strahlungsquelle 63 reflektieren und insbesondere bündeln kann.

Figur 10 zeigt eine Halteeinrichtung 10, die als Kunststoffhalter ausgeführt ist. Die Halteeinrichtung 10 weist vorzugsweise eine Dicke zwischen 0,3 mm und 3 mm oder sogar 6 mm auf und besonders bevorzugt eine Dicke von 1mm oder mehr. Die Halteeinrichtung 10 umfasst beispielsweise drei Verbindungseinrichtungen, von denen hier nur zwei Verbindungseinrichtungen 20 in der Figur sichtbar sind, mittels welcher die Halteeinrichtung 10 z. B. mit einer Auflageeinrichtung 30 verbindbar ist. Weiterhin weist die Halteeinrichtung 10 drei Aufnahmeeinrichtungen 40 auf, die hier als Stege ausgebildet sind. Die Aufnahmeeinrichtungen 40 sind dazu geeignet, die optische Schirmeinrichtung 7 aufzunehmen und in einem definierten Abstand zu der magnetischen Abschirmeinrichtung 4 anzuordnen. Zur Durchführung von Kontakten sind Aufnahmeöffnungen 70 vorgesehen. Die Halteeinrichtung 10 kann auch weitere, hier nicht gezeigte Aufnahmeeinrichtungen 40 aufweisen, welche z. B. als Vertiefung, Erhebung, Steg und/oder Ringnut oder dergleichen ausgebildet sein können. Solche Aufnahmeeinrichtungen 40 sind insbesondere zur definierten Anordnung einer magnetischen Abschirmeinrichtung 4, einer optischen Schirmeinrichtung 7, einer thermischen Ausgleichseinrichtung 9, einer Isolierungseinrichtung 8 und/oder einer Auflageeinrichtung 30 vorgesehen.

In Figur 11 ist eine Sensoreinheit 13 zur berührungslosen Erfassung von Wärmestrahlung aufgeführt. Die Sensoreinheit 13 ist als eine Thermosäule bzw. Thermopile ausgebildet. Die Sensoreinheit 13 weist Kontakte auf, um sie beispielsweise mit einer Leiterkarte 50 bzw. Platine zu verbinden. In einem oberen Bereich der Sensoreinheit 13 befindet sich der Bereich, in welchem die Wärmestrahlung erfasst wird. Auf diesem Bereich ist hier eine Filtereinrichtung 43 angeordnet.

Figur 12a zeigt eine als Thermosäule ausgebildete Sensoreinheit 13 mit einer Filtereinrichtung 43 in einer geschnittenen, schematischen Seitenansicht. Die Filtereinrichtung 43 ist hier auf dem Bereich angeordnet, in welchen die Wärmestrahlung auf die Sensoreinheit 13 trifft und erfasst wird. Die Filtereinrichtung 43 ist hier mit einem adhäsiven Verbindungsmittel 430 thermisch leitend auf der Sensoreinheit 13 befestigt. Das Verbindungsmittel 430 ist hier ein Klebstoff mit einer Wärmeleitfähigkeit von mindestens 1 W m⁻¹ K⁻¹ (W/(mK)) und vorzugsweise von 0,5 W m⁻¹ K⁻¹ (W/(mK)). Möglich und bevorzugt ist auch eine Wärmeleitfähigkeit von mehr als 4 W m⁻¹ K⁻¹(W/(mK)). Dadurch kann Wärme von der Filtereinrichtung 43 zu der Sensoreinheit 43 abgeleitet werden. Durch die Ableitung der Wärme wird verhindert, dass die Sensoreinheit 13 die Eigenwärme der Filtereinrichtung 43 erfasst, was zu einem verfälschten Messergebnis führen würde. Beispielsweise kann die Wärme von der Filtereinrichtung 43 über die Sensoreinheit 13 auch zu der thermischen Ausgleichseinrichtung 9 bzw. der Kupferplatte 19 weitergeleitet werden. Eine solche indirekte Ableitung der Wärme von der Filtereinrichtung 43 über die Sensoreinheit 13 zu der Kupferplatte 19 ist auch besonders günstig, da die Kupferplatte 19 eine hohe Wärmekapazität aufweist.

Der Klebstoff kann beispielsweise ein thermisch härtender, einkomponentiger, lösungsmittelfreier silbergefüllter Epoxid-Leitkleber sein. Durch den Anteil an Silber bzw. silberhaltiger Verbindungen wird eine sehr günstige Wärmeleitfähigkeit erreicht. Möglich ist auch ein Anteil anderer Metalle bzw. Metallverbindungen mit einer entsprechenden Wärmeleitfähigkeit. Ein solcher Klebstoff gewährleistet eine thermisch leitende Verbindung, welche auch bei den bei einer Kocheinrichtung 1 zu erwartenden Temperaturen dauerhaft und stabil ist.

Die Filtereinrichtung 43 ist als ein Interferenzfilter 433 ausgebildet und weist hier vier Filterschichten 432 mit einem unterschiedlichen Brechungsindex sowie mit dielektrischen Eigenschaften auf. Dabei sind Filterschichten 432 mit höheren und niedrigeren Brechungsindizes abwechselnd übereinander gestapelt und verbunden. Die Filterschichten 432 sind insbesondere sehr dünn, vorzugsweise wenige Nanometer bis 25 nm. Als Trägerschicht für die Filterschichten 432 ist hier eine Filterbasis 431 aus einem Silizium-haltigen Material mit einer Dicke von mehr als 0,2 mm von vorgesehen. Die Filtereinrichtung 43 ist dazu ausgebildet und geeignet, einen Wellenlängenbereich im Infrarotspektrum zu transmittieren und Strahlung außerhalb dieses Bereiches im Wesentlichen zu reflektieren.

Figur 12b zeigt eine weitere Ausführung einer Sensoreinheit 13 mit einer Filtereinrichtung 43, wobei die Filtereinrichtung 43 hier nur teilweise auf der Sensoreinrichtung 13 verklebt ist. Der Bereich, in welchem die Wärmestrahlung auf die Sensoreinheit 13 trifft und erfasst wird, ist hier von einem erhöhten Randbereich umgeben. Dabei wurde das Verbindungsmittel 430 nur in einem Randbereich aufgetragen. Das hat den Vorteil, dass die zu erfassende Wärmestrahlung nicht durch das Verbindungsmittel 430 treten muss, bevor sie auf die Sensoreinheit 13 trifft.

In der Figur 13 ist eine Sensoreinrichtung 3 in einer Draufsicht gezeigt. Zur besseren Übersichtlichkeit und Unterscheidungskraft sind einige Teile bzw. Bereiche schraffiert dargestellt. Gut zu erkennen ist, dass die Sensoreinrichtung 3 einen konzentrischen Aufbau nach dem Zwiebelschalenprinzip aufweist. Im Inneren befindet sich eine thermische Ausgleichseinrichtung 9 bzw. eine Kupferplatte 19, an welcher zwei Sensoreinheiten 13, 23 und eine als Lampe 111 ausgebildete Strahlungsquelle 63 angeordnet sind. Damit keine unerwünschte Wärmestrahlung von der Seite auf die Sensoreinheiten 13, 23 einfällt, sind die Sensoreinheiten 13, 23 von einer optischen Schirmeinrichtung 7 bzw. einem Zylinder 17 umgeben. Der Zylinder 17 ist dabei beabstandet von der Kupferplatte 19 angeordnet, sodass möglichst kein Wärmeübergang zwischen Zylinder 17 und Kupferplatte 19 stattfinden kann. Der Zylinder 17 ist von einer magnetischen Abschirmeinrichtung 4 bzw. einem Ferritkörper 14 umgeben angeordnet. Der Ferritkörper 14 stellt die äußerste Schicht der Sensoreinrichtung 3 dar und schirmt diese gegen elektromagnetische Wechselwirkungen ab.

Da die Sensoreinrichtung 3 bevorzugt möglichst nah unterhalb einer Trägereinrichtung 5 vorgesehen ist, liegt auf dem Ferritkörper 14 eine Dichtungseinrichtung 6 bzw. eine Mikanitschicht 16, welche einen Wärmeübergang von der Trägereinrichtung 5 auf den Ferritkörper 14 erheblich verringert. Zwischen dem Ferritkörper 14 und dem Zylinder 17 ist eine Isolierungseinrichtung 8 ausgebildet. Die Isolierungseinrichtung 8 ist hier eine Luftschicht 18. Die Luftschicht 18 wirkt einem Wärmeübergang vom Ferritkörper 14 auf den Zylinder 17 entgegen. Die Sensoreinheiten 13, 23 im Innenbereich der Sensoreinrichtung 3 sind somit sehr effektiv gegen Störeinflüsse, wie z. B. ein magnetisches Feld einer Induktionseinrichtung 12, Wärmestrahlung von außerhalb des Erfassungsbereiches 83 sowie Erwärmung durch Wärmeleitung, geschützt. Eine derartig ausgestaltete, schalenartige Anordnung der aufgeführten Bauteile erhöht die Zuverlässigkeit der mit der Sensoreinrichtung 3 durchgeführten Messungen erheblich.

Die Figur 14 zeigt eine Sensoreinrichtung 3 in einer Explosionsdarstellung. Die Einzelteile sind hier räumlich voneinander getrennt dargestellt, wodurch die Anordnung der Einzelteile innerhalb der Sensoreinrichtung 3 gut erkennbar wird. Auch der konzentrische bzw. zwiebelschalenartige Aufbau ist hier gut zu erkennen. Neben einer verbesserten Messgenauigkeit ermöglicht ein derartiger Aufbau auch eine besonders fertigungsfreundliche und kostengünstige Montage der Sensoreinrichtung 3.

Bei der Montage der Sensoreinrichtung 3 kann die Reihenfolge der Einzelteile bzw. Komponenten unterschiedlich ausgestaltet sein. Dabei ist es bevorzugt, dass einige Komponenten bereits vorgefertigt sind. Beispielsweise kann eine Sensoreinheit 13, 23 bereits mit einer Filtereinrichtung 43, 53 thermisch leitend verklebt sein. Auch die Leiterkarte 50 kann vor der Montage bereits teilweise mit elektronischen Bauelementen bestückt sein. Bevorzugt ist z. B. die Strahlungsquelle 63 bereits mit der Leiterkarte 50 kontaktiert.

Zum Beispiel wird als erstes die als Kunststoffhalter ausgeführte Halteeinrichtung 10 auf der als Leiterkarte 50 ausgebildeten Auflageeinrichtung 30 montiert. Dazu weist die Halteeinrichtung 10 wenigstens eine hier nicht dargestellte Verbindungseinrichtung 20 auf, welche mit der Leiterkarte 50 verbunden und z. B. verrastet werden kann. Eine Halteeinrichtung 10 mit drei Verbindungseinrichtungen 20 ist in der Figur 10 gezeigt. Danach wird die hier als Kupferplatte 19 vorgesehene thermische Ausgleichseinrichtung 9 in die Halteeinrichtung 10 eingelegt. Dann werden die als Thermosäulen bzw. Thermopiles ausgebildeten Sensoreinheiten 13, 23 durch Aufnahmeöffnungen 70 in der Kupferplatte 19, der Halteeinrichtung 10 und der Leiterkarte 50 durchgeführt. Ein Bereich der Sensoreinheit 13, 23, im Wesentlichen der untere Bereich der Sensoreinheit 13, 23 und insbesondere der untere Gehäuseteil der Sensoreinheit 13, 23, ist dabei thermisch leitend mit der Kupferplatte 19 verbunden und liegt auf der Kupferplatte 19 auf. Anschließend erfolgt die Verlötung der entsprechenden Kontakte mit der Leiterkarte 50.

Die Montage der Halteeinrichtung 10, der Kupferplatte 19 und der Sensoreinheiten 13, 23 kann auch in einer beliebigen anderen Reihenfolge durchgeführt werden. So wird z. B. erst die Kupferplatte 19 in die Halteeinrichtung 10 eingelegt, anschließend die Sensoreinheiten 13, 23 eingeführt und nachfolgend die Halteeinrichtung 10 mit der Leiterkarte 50 verrastet. Auch die Kontaktierung der Sensoreinheiten 13, 23 mit der Leiterkarte 50 kann zu einem beliebigen Zeitpunkt der Montage erfolgen.

Die Kontaktierung der als Lampe 111 ausgeführten Strahlungsquelle 63 mit der Leiterkarte 50 kann ebenfalls zu einem beliebigen Montagezeitpunkt erfolgen. Bevorzugt ist es, die Lampe 111 zuerst mit der Leiterkarte 50 zu kontaktieren und dann mit der oben beschriebenen Montagemöglichkeit zu beginnen.

Dann folgt die Montage der als Zylinder 17 ausgebildeten optischen Schirmeinrichtung 7. Der Zylinder 17 weist dazu hier drei Rasteinrichtungen 80 auf, welche mit den drei Aufnahmeeinrichtungen 40 der Halteeinrichtung 10 verrastet werden. Danach wird die als Ferritkörper 14 ausgebildete magnetische Abschirmeinrichtung 4 an der Halteeinrichtung 10 montiert. Dazu weist die Halteeinrichtung 10 bevorzugt eine weitere, hier nicht gezeigte Aufnahmeeinrichtung 40 auf, welche als Vertiefung, Erhebung, Steg und/oder Ringnut oder dergleichen ausgebildet sein kann. Dadurch ist insbesondere eine Aufnahme des Ferritkörpers 14 in einem definierten Abstand zu der optischen Schirmeinrichtung 7, der thermischen Ausgleichseinrichtung 9 und/oder einer Isolierungseinrichtung 8 möglich. Nachfolgend wird die als Mikanitschicht 16 ausgebildete Dichtungseinrichtung 6 an der magnetischen Abschirmeinrichtung 4 befestigt. Andere geeignete Montagereihenfolgen für den Zylinder 17, den Ferritkörper 14 und die Dichtungseinrichtung 6 können vorgesehen sein.

Es können an verschiedenen Teilen der Sensoreinrichtung 3 weitere Rastverbindungen oder Steckverbindungen oder andere übliche Verbindungsvorrichtungen vorgesehen sein, welche ein einfaches Montieren ermöglichen und zugleich einen zuverlässigen Zusammenhalt sowie eine definierte Anordnung der Teile gewährleisten.

### Bezugszeichenliste

- 1: Kocheinrichtung
- 2: Heizeinrichtung
- 3: Sensoreinrichtung
- 4: magnetische Abschirmeinrichtung
- 5: Trägereinrichtung
- 6: Dichtungseinrichtung
- 7: optische Schirmeinrichtung
- 8: Isolierungseinrichtung
- 9: thermische Ausgleichseinrichtung
- 10: Halteeinrichtung
- 11: Kochfeld
- 12: Induktionseinrichtung
- 13: Sensoreinheit
- 14: Ferritkörper
- 15: Glaskeramikplatte
- 16: Mikanitschicht
- 17: Zylinder
- 18: Luftschicht
- 19: Kupferplatte
- 20: Verbindungseinrichtung
- 21: Kochstelle
- 23: Sensoreinheit
- 26: Dichtungseinrichtung
- 27: Boden
- 29: Koppeleinrichtung
- 30: Auflageeinrichtung
- 31: Kochbereich
- 33: Sensoreinheit
- 39: Reflektoreinrichtung
- 40: Aufnahmeeinrichtung
- 41: Abdeckeinrichtung
- 43: Filtereinrichtung
- 50: Leiterkarte
- 53: Filtereinrichtung
- 60: Gehäuse
- 63: Strahlungsquelle
- 70: Aufnahmeöffnungen
- 73: Sicherheitssensor
- 80: Rasteinrichtung
- 83: Erfassungsbereich
- 100: Gargerät
- 102: Dämpfungseinrichtung
- 103: Garraum
- 104: Garraumtür
- 105: Bedieneinrichtung
- 106: Steuereinrichtung
- 111: Lampe
- 112: Federeinrichtung
- 122: Verschraubung
- 200: Gargutbehälter
- 430: Verbindungsmittel
- 431: Filterbasis
- 432: Filterschicht
- 433: Interferenzfilter

## Patentansprüche

1. Kocheinrichtung (1), umfassend wenigstens ein Kochfeld (11) mit wenigstens einer Kochstelle (21) und mit wenigstens einer zur Beheizung wenigstens eines Kochbereiches (31) vorgesehenen Heizeinrichtung (2) und mit wenigstens einer Sensoreinrichtung (3) zur Erfassung wenigstens einer einen Zustand des Kochbereichs (31) charakterisierenden physikalischen Größe, wobei die Sensoreinrichtung (3) wenigstens eine Sensoreinheit (13) und wenigstens eine Komponente aufweist, wobei die Sensoreinheit (13) wenigstens teilweise von der Komponente umgeben ist und die Komponente aus einer Gruppe von Komponenten entnommen ist, welche Gruppe magnetische Abschirmeinrichtungen (4), optische Schirmeinrichtungen (7) und Isolierungseinrichtungen (8) umfasst,
wobei die Sensoreinrichtung (3) wenigstens eine thermische Ausgleichseinrichtung (9) aufweist,
wobei die Sensoreinheit (13) wenigstens teilweise an der thermischen Ausgleichseinrichtung (9) thermisch leitend angeordnet ist,
wobei die thermische Ausgleichseinrichtung (9) wenigstens eine Koppeleinrichtung (29) aufweist, welche dazu geeignet und ausgebildet ist, die Sensoreinheit (13) mit der thermischen Ausgleichseinrichtung (9) wenigstens teilweise thermisch leitend zu verbinden, wobei die wenigstens eine Koppeleinrichtung (29) als Vertiefung ausgebildet ist, in welcher die wenigstens eine Sensoreinheit (13) passgenau eingebettet ist
**dadurch gekennzeichnet, dass**
die thermische Ausgleichseinrichtung (9) als eine Kupferplatte (19), insbesondere als eine massive Kupferplatte (19) ausgeführt ist und
die magnetische Abschirmeinrichtung (4) aus einem Ferritkörper (14) besteht, wobei der Ferritkörper (14) im Wesentlichen als ein hohler Zylinder (17) ausgebildet ist, der die Sensoreinheiten (13, 2) ringartig umgibt, und
die Kupferplatte (19) als Boden (27) des Zylinders (17) vorgesehen ist.

2. Kocheinrichtung (1) nach Anspruch 1, **dadurch gekennzeichnet, dass** die Sensoreinheit (13) wenigstens teilweise von der optischen Schirmeinrichtung (7) und/oder wenigstens teilweise von der magnetischen Abschirmeinrichtung (4) umgeben ist.

3. Kocheinrichtung (1) nach einem der vorhergehenden Ansprüche, **dadurch gekennzeichnet, dass** die optische Schirmeinrichtung (7) wenigstens teilweise von der magnetischen Abschirmeinrichtung (4) umgeben ist.

4. Kocheinrichtung (1) nach dem vorhergehenden Anspruch, **dadurch gekennzeichnet, dass** die Isolierungseinrichtung (8) wenigstens teilweise zwischen der optischen Schirmeinrichtung (7) und der magnetischen Abschirmeinrichtung (4) angeordnet ist.

5. Kocheinrichtung (1) nach einem der vorhergehenden Ansprüche, **dadurch gekennzeichnet, dass** zumindest ein Bereich der thermischen Ausgleichseinrichtung (9) oder der Kupferplatte (19) als ein Reflektor (39) ausgebildet ist, wobei die Ausgleichseinrichtung (9) oder der Kupferplatte (19) eine konkav gestaltete Senke aufweist und mit einer goldhaltigen Beschichtung überzogen ist.

6. Kocheinrichtung (1) nach einem der vorhergehenden Ansprüche, **dadurch gekennzeichnet, dass** die Kupferplatte (19) eine Dicke von 0,5 mm bis 4 mm oder sogar 10 mm oder mehr aufweist und besonders bevorzugt eine Dicke von 0,8 mm bis 2 mm und insbesondere von 1 mm oder mehr aufweist.

7. Kocheinrichtung (1) nach einem der vorhergehenden Ansprüche, **dadurch gekennzeichnet, dass** die Sensoreinheit (13) zur berührungslosen Erfassung wenigstens eines charakteristischen Parameters für Temperaturen ausgebildet und geeignet ist.

8. Kocheinrichtung (1) nach einem der vorhergehenden Ansprüche, **dadurch gekennzeichnet, dass** die Sensoreinrichtung (3) wenigstens eine Halteeinrichtung (10) aufweist,
wobei durch die Halteeinrichtung (10) wenigstens zwei Einheiten in einer definierten Anordnung zueinander aufnehmbar sind und wobei die Einheiten aus einer Gruppe von Einheiten entnommen sind, umfassend die Sensoreinheit (13) und die magnetische Abschirmeinrichtung (4) und die optische Schirmeinrichtung (7) und die Isolierungseinrichtung (8) und eine Strahlungsquelle (63) und die thermische Ausgleichseinrichtung (9).

9. Kocheinrichtung (1) nach dem vorhergehenden Anspruch, **dadurch gekennzeichnet, dass** die Halteeinrichtung (10) wenigstens eine Aufnahmeeinrichtung (40) aufweist, welche dazu geeignet und ausgebildet ist, die magnetische Abschirmeinrichtung (4) in einem definierten Abstand um die optische Schirmeinrichtung (7) herum anzuordnen.

10. Kocheinrichtung (1) nach einem der beiden vorhergehenden Ansprüche, **dadurch gekennzeichnet, dass** die Halteeinrichtung (10) wenigstens eine Verbindungseinrichtung (20) umfasst, wobei die Verbindungseinrichtung (20) zur Verbindung mit einer Auflageeinrichtung (30) geeignet und ausgebildet ist.

11. Kocheinrichtung (1) nach einem der vorhergehenden Ansprüche, **dadurch gekennzeichnet, dass** das Kochfeld (11) wenigstens eine Trägereinrichtung (5) aufweist, welche zum Positionieren wenigstens eines Gargutbehälters geeignet und ausgebildet ist und dass die Sensoreinrichtung (3) in Einbaulage des Kochfeldes (11) wenigstens teilweise unterhalb der Trägereinrichtung (5) und benachbart zu wenigstens einem Teil der Heizeinrichtung (2) angeordnet ist, und dass wenigstens eine Dichtungseinrichtung (6) vorgesehen ist, wobei insbesondere wenigstens ein Teil der Dichtungseinrichtung (6) wenigstens teilweise zwischen der Trägereinrichtung (5) und einem Teil der Sensoreinrichtung (3) und/oder der magnetischen Abschirmeinrichtung (4) angeordnet ist.

12. Verfahren zur Montage einer Kocheinrichtung (1) umfassend wenigstens ein Kochfeld (11) mit wenigstens einer Kochstelle (21) und mit wenigstens einer zur Beheizung wenigstens eines Kochbereiches (31) vorgesehenen Heizeinrichtung (2) und mit wenigstens einer Sensoreinrichtung (3) zur Erfassung wenigstens einer einen Zustand des Kochbereichs (31) charakterisierenden physikalischen Größe,
wobei an der Sensoreinrichtung (3) wenigstens eine Sensoreinheit (13) und wenigstens eine Komponente montiert werden, derart dass die Komponente die Sensoreinheit (13) wenigstens teilweise umgibt
und die Komponente einer Gruppe von Komponenten entnommen wird, umfassend eine magnetische Abschirmeinrichtung (4), eine optische Schirmeinrichtung (7) und eine Isolierungseinrichtung (8),
wobei an der Sensoreinrichtung (3) wenigstens eine thermische Ausgleichseinrichtung (9) montiert wird,
wobei die Sensoreinheit (13) wenigstens teilweise an der thermischen Ausgleichseinrichtung (9) thermisch leitend angeordnet wird, indem die Sensoreinheit (13) in eine als Vertiefung ausgebildete Koppeleinrichtung (29) passgenau eingebettet und wenigstens teilweise thermisch leitend verbunden wird,
**dadurch gekennzeichnet, dass**
die thermische Ausgleichseinrichtung (9) als eine Kupferplatte (19), insbesondere als eine massive Kupferplatte (19), ausgeführt wird und
die magnetische Abschirmeinrichtung (4) aus einem Ferritkörper (14) ausgeführt wird, wobei der Ferritkörper (14) im Wesentlichen als ein hohler Zylinder (17) ausgebildet wird, der die Sensoreinheiten (13, 2) ringartig umgebend positioniert wird, und
die Kupferplatte (19) als Boden (27) des Zylinders (17) angeordnet wird.

13. Verfahren zur Montage einer Kocheinrichtung (1) nach Anspruch 12, **dadurch gekennzeichnet, dass** an der Sensoreinrichtung (3) wenigstens eine Halteeinrichtung (10) montiert wird,
wobei die Halteeinrichtung (10) wenigstens zwei Einheiten in einer definierten Anordnung zueinander aufnimmt und wobei die Einheiten aus einer Gruppe von Einheiten entnommen werden, umfassend die Sensoreinheit (13), die magnetische Abschirmeinrichtung (4), die optische Schirmeinrichtung (7), die Isolierungseinrichtung (8), eine Strahlungsquelle (63) und die thermische Ausgleichseinrichtung (9).

## Claims

1. Cooking device (1) comprising at least one hob (11) having at least one hot plate (21) and at least one heating device (2), which is provided for heating at least one cooking region (31), and at least one sensor device (3) for detecting at least one physical variable which characterises a state of the cooking region (31), the sensor device (3) comprising at least one sensor unit (13) and at least one component, the sensor unit (13) being at least partially surrounded by the component and the component being taken from a group of components, which group comprises magnetic shielding devices (4), optical screening devices (7) and insulation devices (8), the sensor device (3) comprising at least one thermal compensation device (9), the sensor unit (13) being arranged at least partially on the thermal compensation device (9) in a thermally conductive manner, the thermal compensation device (9) comprising at least one coupling device (29) which is suitable and designed for at least partially connecting the sensor unit (13) to the thermal compensation device (9) in a thermally conductive manner, the at least one coupling device (29) being formed as a recess in which the at least one sensor unit (13) is embedded with a precise fit, **characterised in that** the thermal compensation device (9) is designed as a copper plate (19), in particular as a solid copper plate (19), and the magnetic shielding device (4) consists of a ferrite body (14), the ferrite body (14) being substantially designed as a hollow cylinder (17) which annularly surrounds the sensor units (13, 2), and the copper plate (19) is provided as a bottom (27) of the cylinder (17).

2. Cooking device (1) according to claim 1, **characterised in that** the sensor unit (13) is at least partially surrounded by the optical screening device (7) and/or at least partially by the magnetic shielding device (4).

3. Cooking device (1) according to any of the preceding claims, **characterised in that** the optical screening device (7) is at least partially surrounded by the magnetic shielding device (4).

4. Cooking device (1) according to the preceding claim, **characterised in that** the insulating device (8) is arranged at least partially between the optical screening device (7) and the magnetic shielding device (4).

5. Cooking device (1) according to any of the preceding claims, **characterised in that** at least one region of the thermal compensation device (9) or the copper plate (19) is designed as a reflector (39), the compensation device (9) or the copper plate (19) having a concave sink and being coated with a coating which contains gold.

6. Cooking device (1) according to any of the preceding claims, **characterised in that** the copper plate (19) has a thickness of from 0.5 mm to 4 mm or even 10 mm or more and more preferably has a thickness of from 0.8 mm to 2 mm and in particular of 1 mm or more.

7. Cooking device (1) according to any of the preceding claims, **characterised in that** the sensor unit (13) is suitable and designed for contactlessly detecting at least one characteristic parameter for temperatures.

8. Cooking device (1) according to any of the preceding claims, **characterised in that** the sensor device (3) comprises at least one retaining device (10), it being possible for at least two units to be received by the retaining device (10) in a defined arrangement in relation to one another, and the units being taken from a group of units which comprises the sensor unit (13), the magnetic shielding device (4), the optical screening device (7), the insulation device (8), a radiation source (63) and the thermal compensation device (9).

9. Cooking device (1) according to the preceding claim, **characterised in that** the retaining device (10) has at least one receiving device (40) which is suitable and designed for arranging the magnetic shielding device (4) around the optical screening device (7) at a defined distance.

10. Cooking device (1) according to either of the two preceding claims, **characterised in that** the retaining device (10) comprises at least one connecting device (20), the connecting device (20) being suitable and designed for connecting to a bearing device (30).

11. Cooking device (1) according to any of the preceding claims, **characterised in that** the hob (11) comprises at least one support device (5) which is suitable and designed for positioning at least one container for food to be cooked, and **in that** the sensor device (3) is arranged at least partially below the support device (5) and adjacent to at least part of the heating device (2) when the hob (11) is installed, and **in that** at least one sealing device (6) is provided, in particular at least part of the sealing device (6) being at least partially arranged between the support device (5) and part of the sensor device (3) and/or the magnetic shielding device (4).

12. Method for assembling a cooking device (1) comprising at least one hob (11) having at least one hot plate (21) and at least one heating device (2), which is provided for heating at least one cooking region (31), and at least one sensor device (3) for detecting at least one physical variable which characterises a state of the cooking region (31), at least one sensor unit (13) and at least one component being mounted on the sensor device (3) such that the component at least partially surrounds the sensor unit (13) and the component being taken from a group of components comprising a magnetic shielding device (4), an optical screening device (7) and an insulation device (8), at least one thermal compensation device (9) being mounted on the sensor device (3), the sensor unit (13) being at least partially arranged on the thermal compensation device (9) in a thermally conductive manner by the sensor unit (13) being embedded, with a precise fit, into and at least partially thermally conductively connected to a coupling device (29) which is designed as a recess, **characterised in that** the thermal compensation device (9) is designed as a copper plate (19), in particular as a solid copper plate (19), and the magnetic shielding device (4) is made of a ferrite body (14), the ferrite body (14) being substantially formed as a hollow cylinder (17) which is positioned so as to annularly surround the sensor units (13, 2), and the copper plate (19) is arranged as the bottom (27) of the cylinder (17).

13. Method for assembling a cooking device (1) according to claim 12, **characterised in that** at least one retaining device (10) is mounted on the sensor device (3), the retaining device (10) receiving at least two units in a defined arrangement in relation to one another and the units being taken from a group of units which comprises the sensor unit (13), the magnetic shielding device (4), the optical screening device (7), the insulation device (8), a radiation source (63) and the thermal compensation device (9).

## Revendications

1. Dispositif de cuisson (1), comprenant au moins une table de cuisson (11) avec au moins un emplacement de cuisson (21), avec au moins un dispositif de chauffage (2) prévu pour le chauffage d'au moins une zone de cuisson (31), et avec au moins un dispositif de détection (3) pour la détection d'au moins une grandeur physique caractérisant un état de la zone de cuisson (31), le dispositif de détection (3) présentant au moins une unité de détection (13) et au moins un composant, l'unité de détection (13) étant au moins partiellement entourée par le composant et le composant étant pris dans un groupe de composants, lequel groupe comprend des dispositifs de blindage magnétiques (4), des dispositifs de protection optiques (7) et des dispositifs d'isolation (8), le dispositif de détection (3) présentant au moins un dispositif d'équilibrage thermique (9), l'unité de détection (13) étant disposée au moins partiellement sur le dispositif d'équilibrage thermique (9) de façon thermiquement conductrice, le dispositif d'équilibrage thermique (9) présentant au moins un dispositif de couplage (29) qui est approprié et conçu pour raccorder au moins partiellement de façon thermiquement conductrice l'unité de détection (13) au dispositif d'équilibrage thermique (9), l'au moins un dispositif de couplage (29) étant réalisé sous forme de cavité, dans laquelle l'au moins une unité de détection (13) est intégrée en ajustement précis, **caractérisé en ce que** le dispositif d'équilibrage thermique (9) est réalisé sous la forme d'une plaque de cuivre (19), en particulier sous la forme d'une plaque de cuivre massive (19) et **en ce que** le dispositif de blindage magnétique (4) comprend un corps de ferrite (14), le corps de ferrite (14) étant réalisé essentiellement sous la forme d'un cylindre creux (17) qui entoure comme un anneau les unités de détection (13, 2) et la plaque de cuivre (19) étant prévue en tant que fond (27) du cylindre (17).

2. Dispositif de cuisson (1) selon la revendication 1, **caractérisé en ce que** l'unité de détection (13) est entourée au moins partiellement par le dispositif de protection optique (7) et/ou au moins partiellement par le dispositif de blindage magnétique (4).

3. Dispositif de cuisson (1) selon l'une des revendications précédentes, **caractérisé en ce que** le dispositif de protection optique (7) est entouré au moins partiellement par le dispositif de blindage magnétique (4).

4. Dispositif de cuisson (1) selon la revendication précédente, **caractérisé en ce que** le dispositif d'isolation (8) est disposé au moins partiellement entre le dispositif de protection optique (7) et le dispositif de blindage magnétique (4).

5. Dispositif de cuisson (1) selon l'une des revendications précédentes, **caractérisé en ce qu'**au moins une zone du dispositif d'équilibrage thermique (9) ou de la plaque de cuivre (19) est constituée en tant que réflecteur (39), le dispositif d'équilibrage thermique (9) ou la plaque de cuivre (19) présentant un creux de forme concave et étant recouvert d'un revêtement contenant de l'or.

6. Dispositif de cuisson (1) selon l'une des revendications précédentes, **caractérisé en ce que** la plaque de cuivre (19) présente une épaisseur de 0,5 mm à 4 mm ou même de 10 mm ou plus, et présente plus préférablement une épaisseur de 0,8 mm à 2 mm et en particulier de 1 mm ou plus.

7. Dispositif de cuisson (1) selon l'une des revendications précédentes, **caractérisé en ce que** l'unité de détection (13) est conçue et appropriée pour la détection sans contact d'au moins un paramètre caractéristique pour des températures.

8. Dispositif de cuisson (1) selon l'une des revendications précédentes, **caractérisé en ce que** le dispositif de détection (3) présente au moins un dispositif de retenue (10), au moins deux unités pouvant, par le dispositif de retenue (10), être logées dans un agencement défini l'une par rapport à l'autre, et les unités étant prises dans un groupe d'unités comprenant l'unité de détection (13) et le dispositif de blindage magnétique (4) et le dispositif de protection optique (7) et le dispositif d'isolation (8) et une source de rayonnement (63) et le dispositif d'équilibrage thermique (9).

9. Dispositif de cuisson (1) selon la revendication précédente, **caractérisé en ce que** le dispositif de retenue (10) présente au moins un dispositif de réception (40) qui est approprié et conçu pour agencer le dispositif de blindage magnétique (4) autour du dispositif de protection optique (7) selon une distance définie.

10. Dispositif de cuisson (1) selon l'une des deux revendications précédentes, **caractérisé en ce que** le dispositif de retenue (10) comprend au moins un dispositif de liaison (20), le dispositif de liaison (20) étant approprié et conçu pour la liaison à un dispositif d'appui (30).

11. Dispositif de cuisson (1) selon l'une des revendications précédentes, **caractérisé en ce que** la table de cuisson (11) présente au moins un dispositif de support (5) approprié et conçu pour le positionnement d'au moins un récipient de produit à cuire, **en ce que** le dispositif de détection (3), dans la position de montage de la table de cuisson (11), est disposé au moins partiellement en dessous du dispositif de support (5) et au voisinage d'au moins une partie du dispositif chauffant (2), et **en ce qu'**au moins un dispositif d'étanchéité (6) est prévu, au moins une partie du dispositif d'étanchéité (6) étant en particulier disposée au moins partiellement entre le dispositif de support (5) et une partie du dispositif de détection (3) et/ou du dispositif de blindage magnétique (4).

12. Procédé de montage d'un dispositif de cuisson (1), comprenant au moins une table de cuisson (11) avec au moins un emplacement de cuisson (21), avec au moins un dispositif de chauffage (2) prévu pour le chauffage d'au moins une zone de cuisson (31), et avec au moins un dispositif de détection (3) pour la détection d'au moins une grandeur physique caractérisant un état de la zone de cuisson (31), au moins une unité de détection (13) et au moins un composant étant montés sur le dispositif de détection (3) de telle sorte que le composant entoure au moins partiellement l'unité de détection (13) et le composant étant pris dans un groupe de composants comprenant un dispositif de blindage magnétique (4), un dispositif de protection optique (7) et un dispositif d'isolation (8), au moins un dispositif d'équilibrage thermique (9) étant monté sur le dispositif de détection (3), l'unité de détection (13) étant disposée au moins partiellement sur le dispositif d'équilibrage thermique (9) de façon thermiquement conductrice, l'unité de détection (13) étant intégrée en ajustement précis dans un dispositif de couplage (29) réalisé sous forme de cavité et étant raccordée au moins partiellement de façon thermiquement conductrice, **caractérisé en ce que** le dispositif d'équilibrage thermique (9) est réalisé sous la forme d'une plaque de cuivre (19), en particulier sous la forme d'une plaque de cuivre massive (19), et **en ce que** le dispositif de blindage magnétique (4) est réalisé à partir d'un corps de ferrite (14), le corps de ferrite (14) étant réalisé essentiellement sous la forme d'un cylindre creux (17) qui est positionné tel un anneau autour des unités de détection (13, 2), et la plaque de cuivre (19) étant disposée en tant que fond (27) du cylindre (17).

13. Procédé de montage d'un dispositif de cuisson (1) selon la revendication 12, **caractérisé en ce qu'**au moins un dispositif de retenue (10) est monté sur le dispositif de détection (3), au moins deux unités pouvant, par le dispositif de retenue (10), être logées dans un agencement défini l'une par rapport à l'autre, et les unités étant prises dans un groupe d'unités comprenant l'unité de détection (13), le dispositif de blindage magnétique (4), le dispositif de protection optique (7), le dispositif d'isolation (8), une source de rayonnement (63) et le dispositif d'équilibrage thermique (9).
